# EUROPÄISCHE PATENTSCHRIFT

(11) **EP 1 281 923 B1**
(45) Veröffentlichungstag und Bekanntmachung des Hinweises auf die Patenterteilung: **14.06.2006**
(21) Anmeldenummer: 02009707.7
(22) Anmeldetag: 30.04.2002
(51) Int. Cl.: F28F 3/04, F28F 3/02

(54) **Flachrohr für Wärmetauscher und Herstellungsverfahren**
Flat tube for heat exchanger and process of fabricating the same
Tube plat pour échangeur de chaleur et procédé de fabrication

(30) Priorität: 31.07.2001 DE 10137334
(43) Veröffentlichungstag der Anmeldung: 05.02.2003
(73) Patentinhaber: Modine Manufacturing Company, Racine, Wisconsin 53403-2552 (US)
(72) Erfinder: Lamich, Bernhard, 73734 Esslingen (DE)
(74) Vertreter: Wolter, Klaus-Dietrich

(56) Entgegenhaltungen:
- EP-A- 0 283 937
- EP-A- 0 646 231

## Beschreibung

Die Erfindung betrifft ein Flachrohr für Wärmetauscher, das aus einem Blechband hergstellt ist, insbesondere aus einem lotbeschichteter Aluminiumblechband wobei das Flachrohr eine Vielzahl von aus dem Blech geformten Wellungen aufweist, die im fertigen Flachrohr eine entsprechende Vielzahl von Strömungskanälen in Längsrichtung des Flachrohres bilden. Außerdem betrifft die Erfindung Wärmetauscher, die solche Flachrohre aufweisen und Herstellungsverfahren für die Flachrohre.

Ein Flachrohr der beschriebenen Art ist aus dem EP 646 231 B1 bekannt, wobei das bekannte Flachrohr jedoch nicht speziell für "rohrbodenlose" Wärmetauscher vorgesehen ist. Vielmehr sind die Flachrohre aus dem EP 646 231 nicht geeignet, im Sinne der noch nicht veröffentlichten Patentanmeldung DE 100 16 113.8 an den Enden aufgebogen zu werden, um einen Einströmtrichter zu bilden.

Aus US 4 805 693 ist ein weiteres Flachrohr bekannt, das aus drei Teilen zusammengesetzt werden muß, was als ziemlich aufwendig anzusehen ist. Darüber hinaus können die Enden dieses Flachrohres auch nicht aufgebogen werden, um einen Einströmtrichter zu bilden, weil das die eine Flachseite des Flachrohres bildende Teil, das die andere Flachseite bildende Teil partiell umklammert bzw. umfaßt.

Das aus dem EP 907 062 bekannte Flachrohr besteht aus zwei Teilen, besitzt jedoch keine Wellungen, die eine Vielzahl von Strömungskanälen im Inneren des Flachrohres ausbilden. Soll ein solches Rohr für Ladeluftkühler verwendet werden, muß dort eine Innenlamelle eingesetzt werden, was zu einem unerwünschten Mehraufwand führt. Ähnliche Nachteile müssen dem Flachrohr aus der englischen Patentveröffentlichung Nr. 683 161, vom 26.11. 1952, zugeordnet werden. Insgesamt war und ist dieses Gebiet der Technik durch sehr viele Veröffentlichungen gekennzeichnet, wohl auch deshalb, weil die verwendeten Rohre zu den wichtigsten Komponenten der Wärmetauscher zählen.

Die Aufgabe der Erfindung besteht darin, ein Flachrohr in der Art weiter zu bilden, dass es relativ kostengünstig herstellbar ist und das einerseits an den Enden aufgebogen werden kann, wobei sich die Schmalseiten der aufgebogenen Flachrohrenden günstig mit den Rändern von Sammel-oder Umlenkkästen eines rohrbodenlosen Wärmetauschers verbinden lassen, der mit solchen Flachrohren ausgerüstet werden soll und das andererseits aber auch für Wärmetauscher mit Rohrböden vorteilhaft sein soll.

Das erfindungsgemäße Flachrohr ergibt sich aus dem Patentanspruch 1. Weiterbildungen sind Gegenstand der Unteransprüche 2 bis 9. Der rohrbodenlose Wärmetauscher geht aus Anspruch 10 hervor und der Wärmetauscher mit Rohrböden hat die Merkmale aus Anspruch 11. Das Herstellungsverfahren ist in einer ersten Variante Gegenstand des Anspruchs 12. Eine zweite Variante geht aus Anspruch 13 hervor.

Weil das Flachrohr aus zwei Teilen besteht, die an den Schmalseiten miteinander verbunden sind, wobei jedes Teil jeweils eine Breitseite des Flachrohres bildet und die Wellungen an einem Teil angeformt sind, so dass die Wellenberge am anderen Teil innen anliegen und weil die Stöße der zwei Teile in den Schmalseiten innerhalb des Querschnitts des Flachrohres angeordnet sind, eignet sich das Flachrohr besonders - aber nicht ausschließlich - für Wärmetauscher ohne Rohrböden. An solchen Flachrohren kann nach dem Zusammenfügen (oder bereits vorher) des Kühlnetzes, bestehend aus jeweils so gebildeten Flachrohren mit dazwischen angeordneten Wellrippen, an den Enden der Flachrohre eine den Einlauftrichter bildende Abbiegung an dem Teil des Flachrohres angebracht werden, das nicht mit den Wellungen versehen ist. Dieses Teil ist im wesentlichen eben und eignet sich deshalb besonders dafür, an den Enden abgebogen zu werden. Die relativ große Breite der Schmalseiten macht solche Flachrohre insbesondere für Ladeluftkühler wertvoll. Auch deshalb, weil die Innenlamelle, die für Ladeluftkühlerrohre vorteilhaft ist, am erfindungsgemäßen Flachrohr gleich mit integriert wurde. Ferner bieten die relativ breiten Schmalseiten und der gemäß Anspruch 2 vorgesehene etwa rechteckförmige Querschnitt der Flachrohre sehr günstige Nahtvorbereitungen für die nachfolgend durchzuführende Lötverbindung der Flachrohrenden mit den Rändern der Sammelkästen.

Von Vorteil ist ferner, dass wenigstens eines der zwei Teile, die ein Flachrohr bilden, Mittel aufweisen, die eine Vorpositionierung der Flachrohrhälften zueinander vor dem Löten gestatten.

Es soll jedoch betont werden, dass die erfindungsgemäßen Flachrohre mit Vorteilen auch bei Wärmetauschern eingesetzt werden können, die nicht rohrbodenlos" sind, die also herkömmliche und gut bekannte Rohrböden aufweisen, in deren Öffnungen die Enden der Flachrohre eingelötet sind. Bei solchen Wärmetauschern sind die Sammelkästen mit dem Rand der Rohrböden verbunden.

Das die Merkmale des Anspruchs 4 aufweisende Flachrohr besitzt nach außen gewölbte - also konvexe - Schmalseiten und die Stöße der Flachrohrhälften befinden sich in der Mitte zwischen den Breitseiten bzw. in der Mitte der Schmalseiten. Solche Flachrohre lassen sich einfacher in die entsprechenden Öffnungen der Rohrböden einführen und darin verlöten, weil die in den Eckbereichen oft vorhandenen Lötprobleme eliminiert wurden. Femer haben Flachrohre mit konvexen Schmalseiten bessere Strömungseigenschaften, da sie von der Kühlluft angeströmt werden und dort weniger Druckverlust verursachen.

Das erfindungsgemäße Herstellungsverfahren sieht in einer ersten Variante vor, dass das Flachrohr aus zwei Teilen zusammengefügt wird, wobei zuvor an dem einen Teil an einem Bandrand die Wellungen angeformt werden und der andere Bandrand umgefaltet wird, um die eine Schmalseite des späteren Flachrohres zu bilden, dann werden die Wellungen an die spätere Innenseite der einen Breitseite des Flachrohres angelegt, wobei eine zweite Faltung im Blechband erzeugt wird, die die andere Schmalseite des späteren Flachrohres bildet, danach werden beide Faltungen aufgerichtet und die Stöße angeformt, dann wird das andere Teil an den Bandrändern so umgeformt, dass dort mit den Stößen korrespondierende Flächen und Mittel geschaffen werden, die die beiden Teile vor dem Löten in Position halten.

Eine zweite vorteilhafte Variante sieht vor, dass das Flachrohr aus zwei Teilen zusammengefügt wird, wobei zuvor an den beiden Bandrändern des einen Teils Teile der Wellung angeformt werden, dass danach beide Teile der Wellung an die spätere Innenseite der einen Breitseite angelegt werden, wobei zwei Faltungen im Blechband erzeugt werden, dass die Faltungen zu den späteren Schmalseiten des Flachrohres umgeformt und die Stöße angeformt werden, dann wird das die andere Breitseite aufweisende andere Teil des Flachrohres an den Bandrändern so umgeformt, dass dort mit den Stößen korrespondierende Flächen und Mittel geschaffen werden, die die beiden Teile vor dem Löten in Position halten.

Das ertsgenannte Verfahren führt zu einem Flachrohr, dessen Bandränder relativ weit zu einer Schmalseite hin angeordnet sind. Das zweite Verfahren ergibt ein Flachrohr, bei dem die Bandränder innerhalb der Wellung liegen.

Nachfolgend wird die Erfindung in Ausführungsbeispielen beschrieben, wozu auf die beiliegenden Zeichnungen Bezug genommen wird. Aus dieser Beschreibung ergeben sich weitere unter Umständen wesentliche Merkmale und Wirkungen.

Die Figuren zeigen Folgerides:
Fig. 1 eine Variante des Flachrohres;
Fig. 2 zweite Variante des Flachrohres;
Fig. 3 dritte Variante des Flachrohres;
Fig. 4 Perspektivische Ansicht auf einen rohrbodenlosen Wärmetauscher;
Fig. 5 Perspektivische Ansicht auf das Flachrohr;
Fig. 6 Seitenansicht auf den Wärmetauscher;
Fig. 7 Schnitt A - A aus Fig. 6;
Fig. 8 Schnitt B - B aus Fig. 6;
Fig. 9 Einzelheit "X" aus Fig. 7;
Fig.10 eine vierte Variante des Flachrohres;
Fig.11 die Herstellungsfolge eines Flachrohrteiles;
**Fig.12 Einzelheit "Y" aus Fig. 11;**
Fig.13 Einzelheit "Z" aus Fig. 11;
Fig.14 eine andere Herstellungsfolge;

Das in den Fig. 1 bis 3 und in Fig. 10 im Detail gezeigte Flachrohr **1** wird aus lotbeschichtetem Blechband geringer Dicke (etwa 0,15 - 0,20 mm) aus Aluminium hergestellt. Die Fig. 1 und 2 zeigen lediglich einen Abschnitt des Querschnitts **10** des Flachrohres 1, während die Variante in Fig. 3 den gesamten Flachrohrquerschnitt abbildet. Der Querschnitt **10** wird durch die Breitseiten **3** und die Schmalseiten **2** begrenzt. Das Flachrohr **1** besteht in allen Varianten aus den Teilen **1a** und **1b.** Beide Teile **1a** und **1b** werden separat auf mit Rollensätzen ausgerüsteten Anlagen hergestellt, wobei die Rollensätze so ausgestaltet sind, dass die Umformoperationen nach und nach erfolgen und am Schluß die beiden Teile **1a** und **1b** vorliegen. Das wurde im Einzelnen bezüglich der Flachrohre in den Fig. 1 bis 3 nicht gezeigt, jedoch sind in Fig. 3 die beiden Bandränder mit **50** im Teil **1a** bezeichnet worden. In den gezeigten Ausführungsbeispielen befinden sie sich genau in der Mitte der Breitseite **3**, sie könnten jedoch auch außermittig angeordnet sein, wie in den Fig. 11 bis 13 gezeigt, die weiter unten beschrieben sind. Somit geht aus Fig. 3 und aus Fig. 14 hervor, dass zunächst die Wellungen **4** an beiden Bandrändern **50** ausgeformt werden und danach, Schritt für Schritt, das Umlegen erfolgt, so dass die in den Fig. 1 bis 3 gezeigten unterschiedlichen Endformen der Teile **1a** und **1b** entstehen. Jeweils ein Teil **1a** plus ein Teil **1b** ergeben das fertige Flachrohr **1,** das in den Fig. 1 bis 3 am linken Bildrand gezeigt ist. Die Wellungen **4** am Teil **1a** ergeben am fertigen Flachrohr die Strömungskanäle **5.** Die Wellenberge **14** des Teiles **1a** sind innen an der Breitseite **3** des Teiles **1b** anliegend, um nach dem Zusammenfügen verlötet zu werden. In den Fig. 1 und 2 wurden prinzipiell identische Teile **1a** verwendet, die sich lediglich in ihrer Dimensionierung unterscheiden. Die Teile **1b** unterscheiden sich dadurch, dass in der Fig. 1 die Bandränder **50** eine einfache Faltung **25** aufweisen, wohingegen in Fig. 2 die Bandränder **50** U - förmig ausgebildet worden sind. An den U - förmig ausgebildeten Bandrändern **50** sind zwei Schenkel **21** vorhanden, die durch eine Verbindung **22** verbunden sind. Die Verbindungen **22** sind in Fig. 1 und 2 an beiden Teilen **1a** und **1b** doppelwandig und bilden die Schmalseite **2.** Dadurch wurde eine sehr gute Stabilität des Flachrohres **1** in diesem Bereich geschaffen, die beispielsweise dann, wenn der Wärmetauscher im Kraftfahrzeug eingesetzt ist, gegen Steinschlag oder gegen andere mechanische Einwirkungen sehr zweckmäßig ist. Beispielsweise wird bei dem Teil **1a** mit den doppelwandigen Schmalseiten **2** (Fig. 1 und 2) in einem ersten Schritt zunächst die Wellung **4** in den Bandrändern **50** eingewalzt. Danach werden die Wellungen **4** senkrecht gestellt, indem zwei Abkantungen im Blechband angebracht werden, die beim fertigen Teil **1a** bereits das nach innen (in das Flachrohr **1** hinein) weisende Ende des Stoßes **20** bildet. Anschließend erfolgt das Umlegen, wobei die doppelwandige Schmalseite **2** vorbereitet wird. Dabei liegen die Wellungen **4** bereits an der Breitseite **3** an. Danach werden die linken und rechten doppelwandigen Bandränder (die werdenden Schmalseiten **2** oder Verbindungen **22**) abgekantet und zwar zunächst die Abkantung an den Stößen **20** und zum Schluß die Abkantung zur Breitseite **3.** Bei dem Teil **1a** mit einfacher Wand in den Schmalseiten **2** (Fig. 3) werden ebenfalls zunächst die Wellungen **4** angewalzt und danach werden die Wellungen **4** senkrecht gestellt, indem zwei Abkantungen im Blechband angebracht werden. Diese Abkantungen stellen bereits die Kanten zur Breitseite **3** dar. Danach wird die zum Stoß **20** gehörende Kante in der Schmalseite **2** geschaffen, worauf die Wellungen **4** nochmals senkrecht gestellt werden, um schließlich die zweite, innen liegende Kante des Stoßes **20** zu schaffen und die Wellungen **4** an die Breitseite **3** anzulegen. Auf den vorne erwähnten Anlagen gehen die beschriebenen Fertigungsschritte ineinander über.

Eine Beschreibung der Herstellungsfolge für die Teile **1b** scheint wegen ihrer Einfachheit entbehrlich zu sein.
In allen Figuren 1 bis 3 wurde als Mittel **40,** welches die Teile **1a** und **1b** vor dem Löten in Position hält, am Teil **1b** ein umgebogener Rand **41** vorgesehen ist. Dieser Rand **41** übergreift den einen Schenkel **21** des "U" am Teil **1a** und kann somit seine Zweckbestimmung erfüllen, wie aus den Fig. 1 bis 3 zu sehen ist. Es kommt hauptsächlich auf die ordnungsgemäße Positionierung quer zur Längsachse des Flachrohres **1** an, die durch den Rand **41** gewährleistet ist. Es versteht sich, dass ein gleich wirkender Rand **41** oder eine äquivalente Ausgestaltung sich auch (oder alleine) am Teil **1a** befinden könnte, wie es in einem nicht gezeigten Ausführungsbeispiel vorgesehen wurde. Im Ausführungsbeispiel nach Fig. 3 wurde keine doppelte Wandstärke in den Schmalseiten **2** vorgesehen. Die Frage, für welche Gestaltung des Flachrohres **1** man sich entscheidet wird u. a. von den Einsatzbedingungen des Wärmetauschers entschieden werden.
In der linken Abbildung der Fig. 3 wurde die Mitte der Schmalseiten **2** kenntlich gemacht und mit **30** bezeichnet. Es ist von Vorteil, jedoch nicht Bedingung, dass die Stöße **20,** die von den Rändern der Teile **1a** und **1b** gebildet werden, sich außerhalb dieser Mitte **30** befinden. Insbesondere sollen sich die Stöße **20** näher zum im wesentlichen glatten Teil **1b** hin befinden. Dies ist beim weiter unten beschriebenen Einsatz solcher Flachrohre **1** in rohrbodenlosen Wärmetauschern vorteilhaft. Wesentlich ist ferner, dass die Stöße **20** innerhalb des von den Schmalseiten **2** und den Breitseiten **3** umfaßten Querschnitts **10** des Flachrohres **1** liegen. Dadurch liegen im wesentlichen glatte Schmalseiten **2** vor, die später, nach dem Zusammenfügen des aus Flachrohren **1** und Wellrippen **12** bestehenden Kühlnetzes, eine ideale Lötverbindung der Enden der Schmalseiten **2** mit den Verbindungsrändem **15** der Sammelkästen **14** gestatten.

In den Fig. 4 bis 9 wurde der die beschriebenen Flachrohre **1** aufweisende rohrbodenlose Wärmetauscher abgebildet, der nachfolgend erläutert werden soll. In weiteren Details ist ein solcher Wärmetauscher in der noch nicht veröffentlichten vorne genannten Anmeldung DE 100 16 113.8 beschrieben worden, die im Bedarfsfall auch als an dieser Stelle veröffentlicht gelten soll. Wie aus der perspektivischen Ansicht in Fig. 4 am besten zu sehen ist, besteht der Wärmetauscher aus dem Kühlnetz, den zwei Sammelkästen **14** und vorzugsweise auch aus Seitenteilen **60.**

In dem Ausschnitt aus dem Wärmetauscher gemäß Fig. **4** ist nur ein Seitenteil **60** und ein Sammelkasten **14** zu sehen. Am nicht gezeigten unteren Ende des Kühlnetzes befindet sich der zweite Sammelkasten und am nicht gezeigten linken Ende des Kühlnetzes ist das andere Seitenteil angeordnet. Es ist ferner absolut klar, dass sich an einem funktionierenden Wärmeaustauscher ein Eintritt und ein Austritt an den Sammelkästen **14** befinden müssen, damit ein wärmeaustauschendes Mittel, in diesem Fall die Kühlflüssigkeit eines nicht gezeigten Verbrennungsmotors, den Wärmetauscher durchströmen kann. Das andere wärmeaustauschende Mittel ist die durch die Wellrippen **12** strömende Kühlluft. Wenn die in Fig. 5 nochmals abgebildeten Teile **1a** und **1b** des Flachrohres **1** hergestellt worden sind, kann die Zusammenfügung des aus den Wellrippen **12** und den Flachrohren **1** bestehenden Kühlnetzes erfolgen. Dabei bildet jeweils ein Teil **1a** und ein Teil **1b** ein Flachrohr **1** aus. Nach dem Zusammenfügen des Kühlnetzes erfolgt in einer geeigneten nicht gezeigten Vorrichtung die Anbringung der Abbiegung **80** an den Enden der Teile **1b.** Es sei darauf hingewiesen, dass diese Abbiegung **80** auch bereits vor dem Zusammenfügen des Kühlnetzes oder der beiden Teile **1a** und **1b** zum Flachrohr **1** an den Enden der Teile **1b** angebracht werden kann. Die Abbiegung **80** wird in jedem Fall so vorgenommen, dass die Breitseite **3** des abgebogenen Teils **1b** an der Breitseite **3** des benachbarten Flachrohres **1,** und zwar, immer an der Breitseite **3** des Teiles **1a** des benachbarten Flachrohres **1** so anliegt, dass dort eine vorzügliche Lötverbindung zwischen den Breitseiten **3** möglich wird. Anschließend werden die Seitenteile **60** hinzugefügt und die Sammelkästen **14** werden mit ihren Verbindungsrändem 15 über die Schmalseiten 2 der in Reihe angeordneten Flachrohre **1** geschoben. Anschließend wird der Wärmeaustauscher in einer einzigen Lötoperation hergestellt, denn sämtliche Teile sind aus Aluminiumblech, das zweckentsprechend lotbeschichtet ist. Die Fig. 6 zeigt eine teilweise Seitenansicht des Wärmetauschers, der vorstehend beschrieben wurde. In Fig. 7 ist ein Schnitt durch denselben abgebildet, der genau an das untere Ende der Verbindungsränder **15** gelegt wurde, bzw. kurz unterhalb der Abbiegungen **80.** Die zwischen den Breitseiten **3** benachbarter Flachrohre **1** angeordneten Wellrippen **12** wurden hier nicht gezeichnet. Aus Fig. 9 ist zu sehen, dass für den Wärmetauscher Flachrohre **1** verwendet wurden, die in Fig. 3 abgebildet und vorne bereits beschrieben worden sind. Auch wenn diese Flachrohre **1** keine doppelte Wandstärke in ihren Schmalseiten **2** besitzen, haben sie dort, durch die Anordnung der Stöße **20** in den Schmalseiten **2**, eine ausreichende Stabilität.

Die Fig. 10 zeigt ein Flachrohr **1**, das sich besser für Wärmetauscher eignet, die Rohrböden besitzen. Die Schmalseiten **2** dieses Flachrohres **1** sind gerundet, so dass der anströmende Kühlluftstrom vorteilhafter Weise mit weniger Druckverlust den Wärmetauscher durchströmen kann. Auch dieses Flachrohr **1** besitzt eine doppelte Wandung im Bereich der Schmalseiten **2**. Die Stöße **20** befinden sich genau auf der Mitte **30** zwischen den beiden Breitseiten 3.

Aus den Fig. 11 - 13 geht eines der zwei Herstellungsverfahren hervor, und zwar die Verformung des Teiles **1a.** Die Herstellung des relativ einfach verformten Teiles **1b** ergibt sich beispielsweise aus der Fig. 2. Nachfolgend wird die Herstellung des Teiles **1a** beschrieben. Die Fig. 11 zeigt dazu von oben nach unten insgesamt 7 Darstellungen, die die einzelnen Schritte verdeutlichen. Die Schritte können teilweise parallel aber auch nacheinander ablaufen. Es beginnt mit der Ausbildung der Wellung **4** am rechten Bandrand **50**. Am linken Bandrand **50** wird eine Faltung **70** angebracht. (Fig. 12) Danach wird gemäß der (von oben) 3. und 4. Darstellung die Wellung **4** an die Innenseite der einen Breitseite **3** angelegt. Dabei erfolgt die Umbiegung im Blechband derart, dass dabei die Faltung **71** gemäß Fig. 13 entsteht. Die Schmalseiten **2** werden durch Aufstellen der Faltungen **70** und **71** gebildet. An diesen Faltungen **70, 71** werden die Stege **20** angeformt, an denen die beiden Teile **1a** und **1b** später mittels Löten verbunden werden. Bei diesem Herstellungsverfahren liegen die Bandränder **50** am fertigen Teil **1a** relativ dicht an einer der Schmalseiten **2,** wie aus Fig. 11 erkannt werden kann.

Die Fig. 14 (4 einzelne Handskizzen) zeigt die alternative Herstellung, bei der zum Schluß die beiden Bandränder **50** innerhalb der Wellung **4** vorhanden sind. In Fig. 14 stoßen die Bandränder **50** etwa in der Mitte der Breitseite **3** aufeinander. Zunächst werden die Teile der Wellung **4** an beide Bandränder **50** angeformt. Danach werden gemäß der eingezeichneten Pfeile beide Teile der Wellung **4** nach innen gefaltet. Es entstehen die Faltungen **70, 71**. Dabei werden die doppelwandigen Schmalseiten **2** bereits vorbereitet, wie aus der Darstellung zu sehen ist. Anschließend müssen in den linken und rechten doppelwandigen Abschnitten lediglich noch zwei Abkantungen angebracht werden, die zu den Schmalseiten **2** und den Stoßflächen **20** führen. Wobei zu erkennen ist, dass es sich nicht um die gesamte Schmalseite **2,** sondern nur um einen wesentlichen Teil davon handelt, der durch die Verbindung **22** der beiden Schenkel **21** des "U" dargestellt wird.

## Patentansprüche

1. Flachrohr für Wärmetauscher, das aus einem Blechband hergestellt ist, insbesondere aus einem lotbeschichteten Aluminiumblechband, wobei das zwei Schmalseiten (2) und zwei Breitseiten (3) aufweisende Flachrohr (1) eine Vielzahl von aus dem Blech geformten Wellungen (4) besitzt, die im fertigen Flachrohr (1) eine entsprechende Vielzahl von Strömungskanälen (5) in Längsrichtung des Flachrohres (1) bilden,
**dadurch gekennzeichnet, dass**
das Flachrohr (1) aus zwei Teilen (1a und 1b) besteht, die an den Schmalseiten (2) miteinander verbunden sind, wobei jedes Teil (1a und 1b) jeweils eine Breitseite (3) des Flachrohres (1) bildet und die Wellungen (4) an einem Teil (1a) angeformt sind, so dass deren Wellenberge (14) an der Breitseite (3) des anderen Teils (1b) innen anliegen und dass die Stöße (20) der zwei Teile (1a, 1b) in den Schmalseiten (2) und innerhalb des Querschnitts (10) des Flachrohres (1) angeordnet sind und Mittel (40) aufweisen, die die zwei Teile (1a, 1b) vor dem Löten in Position halten.

2. Flachrohr nach Anspruch 1, **dadurch gekennzeichnet, dass** die Stöße (20) außerhalb der Mitte (30) der Schmalseiten (2) angeordnet sind und der Querschnitt der Flachrohre (1) etwa rechteckförmig ist.

3. Flachrohr nach Anspruch 1 und 2, **dadurch gekennzeichnet, dass** die Stöße (20) näher an der Breitseite (3) des Flachrohres (1) verlaufen, die vom Teil (1b) gebildet ist, an dem sich keine Wellungen (4) befinden.

4. Flachrohr nach Anspruch 1, **dadurch gekennzeichnet, dass** die Stöße (20) auf der Mitte (30) zwischen den Breitseiten (3) angeordnet sind und die Schmalseiten (2) konvex (nach außen gewölbt) gestaltet sind.

5. Flachrohr nach einem der vorstehenden Ansprüche, **dadurch gekennzeichnet, dass** die Schmalseiten (2) des Flachrohres (1) doppelte Wandstärke besitzen.

6. Flachrohr nach den Ansprüchen 1 bis 4, **dadurch gekennzeichnet, dass** die Schmalseiten (2) einfache Wandstärke besitzen.

7. Flachrohr nach einem der vorstehenden Ansprüche, **dadurch gekennzeichnet, dass** die Stöße (20) durch U - förmig umgeformte Ränder der Teile (1a und 1b) gebildet sind, wobei sie mit einem Schenkel (21) des "U" aneinander anliegen, so dass die Verbindung (22) der Schenkel (21) die jeweilige Schmalseite (2) bildet.

8. Flachrohr nach einem der Ansprüche 1 bis 6, **dadurch gekennzeichnet, dass** die Stöße (20) durch U - förmig umgeformte Ränder an einem Teil (1a) und aus gefalteten Rändern (25) am anderen Teil (1b) gebildet sind.

9. Flachrohr nach Anspruch 7 oder 8, **dadurch gekennzeichnet, dass** die Mittel (40) zur Positionierung der zwei Teile (1a, 1b) darin bestehen, dass der Schenkel des "U" an einem der Teile (1b) länger ist als der andere Schenkel des "U" am anderen Teil (1a) oder **dadurch**, dass die Faltung (25) an den Rändern des Teiles (1b) länger ist, als der Schenkel (21) des "U" am anderen Teil (1a) und der **dadurch** vorhandene, nach innen überstehende Rand (41) umgebogen ist, um eine Vorfixierung der beiden Teile (1a und 1b) zu erreichen.

10. Rohrbodenloser Wärmetauscher, bestehend aus aus zwei Teilen (1a und 1b) gebildeten Flachrohren (1) und dazwischen angeordneten Wellrippen (12), wobei die Flachrohre (1) zwei gegenüberliegende Sammelkästen (14) verbinden, derart, dass mindestens eines der Teile (1a, 1b) der Flachrohre (1) an den Enden umgebogen ist, um mit seiner Breitseite (3) an der Breitseite (3) des benachbarten Flachrohres (1) anzuliegen, wobei die Enden an den Schmalseiten (2) der Flachrohre (1) von den Verbindungsrändern (15) der Sammelkästen (14) eingefaßt sind, wobei die Flachrohre (1) nach mindestens einem der Ansprüche 1 - 3 oder/und 5 - 9 ausgestaltet sind, **dadurch gekennzeichnet, dass** das umgebogene Teil des Flachrohres (1) das Teil (1b) ist, an dem keine Wellungen (4) angeformt sind.

11. Wärmetauscher mit Rohrböden, die Öffnungen aufweisen, in denen die gegenüberliegenden Enden der Flachrohre (1) eingelötet sind, wobei der Rand der Rohrböden von den Verbindungsrändern der Sammelkästen umfaßt ist, **dadurch gekennzeichnet, dass** die Flachrohre (1) gemäß Anspruch 1 oder den Ansprüchen 1 und 4 ausgebildet sind.

12. Verfahren zur Herstellung eines Flachrohres für Wärmetauscher, das die Merkmale des Anspruchs 1 aufweist und auf mit Rollensätzen ausgerüsteten Anlagen hergestellt wird,
**dadurch gekennzeichnet, dass**
das Flachrohr (1) aus zwei Teilen (1a, 1b) zusammengefügt wird, wobei zuvor an dem einen Teil (1a) an einem Bandrand (50) die Wellung (4) angeformt wird und der andere Bandrand (50) umgefaltet (70) wird, um die eine Schmalseite (2) des späteren Flachrohres (1) zu bilden,
die Wellung (4) wird an die spätere Innenseite der einen Breitseite (3) des Flachrohres (1) angelegt, wobei eine zweite Faltung (71) im Blechband erzeugt wird, die die andere Schmalseite (2) des späteren Flachrohres (1) bildet, danach werden beide Faltungen (70, 71) aufgerichtet und die Stöße (20) angeformt,
dann wird das die andere Breitseite (3) des Flachrohre (1) aufweisende andere Teil (1b) an den Bandrändern (50) so umgeformt, dass dort mit den Stößen (20) korrespondierende Flächen und Mittel (40) geschaffen werden, die die beiden Teile (1a, 1b) vor dem Löten in Position halten.

13. Verfahren zur Herstellung eines Flachrohres für Wärmetauscher, das die Merkmale des Anspruchs 1 aufweist und auf mit Rollensätzen ausgerüsteten Anlagen hergestellt wird,
**dadurch gekennzeichnet, dass**
das Flachrohr (1) aus zwei Teilen (1a, 1b) zusammengefügt wird, wobei zuvor an den beiden Bandrändem (50) des einen Teils (1a) Teile der Wellung (4) angeformt werden, dass danach beide Teile der Wellung (4) an die spätere Innenseite der einen Breitseite (3) angelegt werden, wobei zwei Faltungen (70, 71) im Blechband erzeugt werden, dass die Faltungen (70, 71) zu den späteren Schmalseiten (2) des Flachrohres (1) umgeformt und die Stöße 20 angeformt werden,
dann wird das die andere Breitseite (3) aufweisende andere Teil (1b) des Flachrohres (1) an den Bandrändern (50) so umgeformt, dass dort mit den Stößen (20) korrespondierende Flächen und Mittel (40) geschaffen werden, die die beiden Teile (1a,1b) vor dem Löten in Position halten.

14. Verfahren nach Anspruch 13, **dadurch gekennzeichnet, dass** jedes der Teile der Wellung (4) etwa die Hälfte der gesamten Wellung (4) ausmacht, so dass die Bandränder (50) etwa in der Mitte der Breitseite (3) zusammengefügt werden.

## Claims

1. Flat tube for heat exchangers, which is produced from a sheet-metal strip, in particular from a solder-coated sheet-aluminium strip, the flat tube (1) which has two narrow sides (2) and two wide sides (3) possessing a multiplicity of corrugations (4) which are shaped from the sheet metal and form, in the finished flat tube (1), a corresponding multiplicity of flow ducts (5) in the longitudinal direction of the flat tube (1), **characterized in that** the flat tube (1) consists of two parts (1a and 1b) which are connected to one another on the narrow sides (2), each part (1a and 1b) in each case forming a wide side (3) of the flat tube (1), and the corrugations (4) being integrally formed on one part (1a), so that their wave crests (14) bear on the inside against the wide side (3) of the other part (1b), and **in that** the joints (20) of the two parts (1a, 1b) are arranged in the narrow sides (2) and within the cross section (10) of the flat tube (1) and have means (40) which hold the two parts (1a, 1b) in position before soldering.

2. Flat tube according to Claim 1, **characterized in that** the joints (20) are arranged outside the middle (30) of the narrow sides (2) and the cross section of the flat tubes (1) is approximately rectangular.

3. Flat tube according to Claims 1 and 2, **characterized in that** the joints (20) run nearer to that wide side (3) of the flat tube (1) which is formed by the part (1b) on which no corrugations (4) are located.

4. Flat tube according to Claim 1, **characterized in that** the joints (20) are arranged in the middle (30) between the wide sides (3), and the narrow sides (2) have a convex (outwardly curved) configuration.

5. Flat tube according to one of the preceding claims, **characterized in that** the narrow sides (2) of the flat tube (1) possess a double wall thickness.

6. Flat tube according to one of Claims 1 to 4, **characterized in that** the narrow sides (2) possess a single wall thickness.

7. Flat tube according to one of the preceding claims, **characterized in that** the joints (20) are formed by edges, formed in a U-shaped manner, of the parts (1a and 1b), the said edges bearing with a leg (21) of the "U" one against the other, so that the connection (22) of the legs (21) forms the respective narrow side (2).

8. Flat tube according to one of Claims 1 to 6, **characterized in that** the joints (20) are formed by edges, formed in a U-shaped manner, on one part (1a) and from folded edges (25) on the other part (1b).

9. Flat tube according to Claim 7 or 8, **characterized in that** the means (40) for positioning the two parts (1a, 1b) consist in the leg of the "U" on one of the parts (1b) being longer than the other leg of the "U" on the other part (1a) or **in that** the fold (25) at the edges of the part (1b) is longer than the leg (21) of the "U" on the other part (1a) and the inwardly projecting edge (41) present as a result is bent round, in order to achieve a prefixing of the two parts (1a and 1b).

10. Heat exchanger without a tube bottom, consisting of flat tubes (1) formed from two parts (1a and 1b) and of corrugated ribs (12) arranged between them, the flat tubes (1) connecting two opposite headers (14) in such a way that at least one of the parts (1a, 1b) of the flat tubes (1) is bent round at the ends, in order to bear with its wide side (3) against the wide side (3) of the adjacent flat tube (1), the ends being bordered on the narrow sides (2) of the flat tubes (1) by the connecting edges (15) of the headers (14), the flat tubes (1) being designed according to at least one of Claims 1-3 and/or 5-9, **characterized in that** the bent-round part of the flat tube (1) is the part (1b) on which no corrugations (4) are integrally formed.

11. Heat exchanger with tube bottoms which have orifices in which the opposite ends of the flat tubes (1) are soldered, the edge of the tube bottoms being surrounded by the connecting edges of the headers, **characterized in that** the flat tubes (1) are designed according to Claim 1 or Claims 1 and 4.

12. Method for the production of a flat tube for heat exchangers which has the features of Claim 1 and is produced on plants equipped with roller sets, **characterized in that** the flat tube (1) is assembled from two parts (1a, 1b), the corrugation (4) previously being integrally formed on one part (1a) at one strip edge (50), and the other strip edge (50) being folded round (70) in order to form one narrow side (2) of the subsequent flat tube (1), the corrugation (4) is laid onto the subsequent inside of one wide side (3) of the flat tube (1), a second fold (71) in the sheet-metal strip being produced, which forms the other narrow side (2) of the subsequent flat tube (1), thereafter the two folds (70, 71) are straightened up and the joints (20) are integrally formed, and then the other part (1b) having the other wide side (3) of the flat tube (1) is formed at the strip edges (50) in such a way as to produce there faces and means (40) which match with the joints (20) and hold the two parts (1a, 1b) in position before soldering.

13. Method for the production of a flat tube for heat exchangers which has the features of Claim 1 and is produced on plants equipped with roller sets, **characterized in that** the flat tube (1) is assembled from two parts (1a, 1b), parts of the corrugation (4) being integrally formed previously at the two strip edges (50) of one part (1a), **in that**, thereafter, the two parts of the corrugation (4) are laid onto the subsequent inside of one wide side (3), two folds (70, 71) being produced in the sheet-metal strip, **in that** the folds (70, 71) are formed into the subsequent narrow sides (2) of the flat tube (1) and the joints (20) are integrally formed, and then the other part (1b), having the other wide side (3), of the flat tube (1) is formed at the strip edges (50) in such a way as to produce there faces and means (40) which match with the joints (20) and hold the two parts (1a, 1b) in position before soldering.

14. Method according to Claim 13, **characterized in that** each of the parts of the corrugation (4) amounts to approximately half of the entire corrugation (4), so that the strip edges (50) are assembled approximately in the middle of the wide side (3).

## Revendications

1. Tube plat pour échangeur de chaleur qui est fabriqué dans une bande de tôle, notamment dans une bande de tôle en aluminium, le tube plat (1) qui présente deux côtés étroits (2) et deux côtés larges (3) possédant une pluralité d'ondulations (4) façonnées dans la tôle qui, dans le tube plat (1) terminé, forment une pluralité correspondante de canaux d'écoulement (5) dans le sens longitudinal du tube plat (1), **caractérisé en ce que** le tube plat (1) se compose de deux parties (1a et 1b) qui sont reliées entre elles au niveau des côtés étroits (2), chaque partie (1a et 1b) formant à chaque fois un côté large (3) du tube plat (1) et les ondulations (4) étant formées sur une partie (1a) de sorte que leurs sommets (14) se trouvent à l'intérieur sur le côté large (3) de l'autre partie (1b) et que les jointures (20) de la deuxième partie (1a, 1b) sont disposées dans les côtés étroits (2) et à l'intérieur de la section transversale (10) du tube plat (1) et présentent des moyens (40) qui maintiennent les deux parties (1a, 1b) en position avant le brasage.

2. Tube plat selon la revendication 1, **caractérisé en ce que** les jointures (20) son disposées en-dehors du centre (30) des côtés étroits (2) et la section transversale des tubes plats (1) est approximativement rectangulaire.

3. Tube plat selon la revendication 1 et 2, **caractérisé en ce que** les jointures (20) s'étendent plus près du côté large (3) du tube plat (1) qui est formé par la partie (1b) sur laquelle ne se trouvent aucune ondulation (4).

4. Tube plat selon la revendication 1, **caractérisé en ce que** les jointures (20) sont disposées au centre (30) entre les côtés larges (3) et les côtés étroits (2) sont de forme convexe (cintrés vers l'extérieur).

5. Tube plat selon l'une des revendications précédentes, **caractérisé en ce que** les côtés étroits (2) du tube plat (1) possèdent une épaisseur de paroi doublée.

6. Tube plat selon l'une des revendications 1 à 4, **caractérisé en ce que** les côtés étroits (2) possèdent une épaisseur de paroi simple.

7. Tube plat selon l'une des revendications précédentes, **caractérisé en ce que** les jointures (20) sont formées par les bords des parties (1a et 1b) façonnés en U, celles-ci reposant l'une contre l'autre avec une branche (21) du « U » de sorte que la liaison (22) de branches (21) forme à chaque fois le côté étroit (2).

8. Tube plat selon l'une des revendications 1 à 6, **caractérisé en ce que** les jointures (20) sont formées sur une partie (1a) par des bords façonnés en U et sur l'autre partie (1b) par des bords (25) pliés.

9. Tube plat selon l'une des revendications 7 ou 8, **caractérisé en ce que** les moyens (40) de positionnement des deux parties (1a, 1b) consistent **en ce que** la branche du « U » sur l'une des parties (1b) est plus longue que l'autre branche du « U » sur l'autre partie (1a) ou **en ce que** le pli (25) aux bords de la partie (1b) est plus long que la branche (21) du « U » sur l'autre partie (1a) et le bord (41) ainsi présent qui dépasse vers l'intérieur est replié pour obtenir une préfixation des deux parties (1a et 1b).

10. Échangeur de chaleur sans plateau à tubes, composé de tubes plats (1) formés par deux parties (1a et 1b) et de nervures ondulées (12) disposées entre celles-ci, les tubes plats (1) reliant deux cuves collectrices (14) opposées de telle sorte qu'au moins l'une des parties (1a, 1b) des tubes plats (1) est repliée aux extrémités afin de reposer avec son côté large (3) sur le côté large (3) du tube plat (1) voisin, les extrémités au niveau des côtés étroits (2) des tubes plats (1) étant en prise avec les bords de liaison (15) des cuves collectrices (14), les tubes plats (1) étant configurés selon au moins l'une des revendications 1 à 3 et/ou 5 à 9, **caractérisé en ce que** la partie repliée du tube plat (1) est la partie (1b) sur laquelle aucune ondulation (4) n'est formée.

11. Échangeur de chaleur avec plateaux à tubes qui présentent des ouvertures dans lesquelles sont brasées les extrémités opposés des tubes plats (1), le bord des plateaux à tubes étant saisi par les bords de liaison des cuves collectrices, **caractérisé en ce que** les tubes plats (1) sont configurés selon la revendication 1 ou les revendications 1 et 4.

12. Procédé de fabrication d'un tube plat pour échangeur de chaleur, lequel présente les caractéristiques de la revendication 1 et est fabriqué sur des installations équipées de jeux de rouleaux, **caractérisé en ce que** le tube plat (1) est constitué de deux parties (1a, 1b), l'ondulation (4) étant préalablement formée sur l'une des parties (1a) au niveau d'un bord de la bande (50) et l'autre bord de la bande (50) étant replié (70) afin de former l'un des côtés étroits (2) du futur tube plat (1), l'ondulation (4) est appliquée sur le futur côté intérieur de l'un des côtés larges (3) du tube plat (1), un deuxième pli (71) étant produit dans la bande de tôle, qui forme l'autre côté étroit (2) du futur tube plat (1), les deux plis (70, 71) sont ensuite alignés et les jointures (20) sont façonnées, l'autre partie (1b) qui présente l'autre côté large (3) des tubes plats (1) est ensuite façonnée au niveau des bords de la bande (50) de manière à y former des surfaces correspondant aux jointures (20) et des moyens (40) qui maintiennent les deux parties (1a, 1b) en position avant le brasage.

13. Procédé de fabrication d'un tube plat pour échangeur de chaleur, lequel présente les caractéristiques de la revendication 1 et est fabriqué sur des installations équipées de jeux de rouleaux, **caractérisé en ce que** le tube plat (1) est constitué de deux parties (1a, 1b), des parties de l'ondulation (4) étant préalablement formées sur les deux bords de la bande (50) de l'une des parties (1a), que les deux parties de l'ondulation (4) sont ensuite appliquées sur le futur côté intérieur de l'un des côtés larges (3), deux plis (70, 71) étant produit dans la bande de tôle, que les plis (70, 71) sont formés vers les futurs cotés étroits (2) du tube plat (1) et les jointures (20) sont façonnées, l'autre partie (1b) qui présente l'autre côté large (3) du tube plat (1) est ensuite façonnée au niveau des bords de la bande (50) de manière à y former des surfaces correspondant aux jointures (20) et des moyens (40) qui maintiennent les deux parties (1a, 1b) en position avant le brasage.

14. Procédé selon la revendication 13, **caractérisé en ce que** chacune des parties de l'ondulation (4) représente à peu près la moitié de l'ondulation (4) totale, de sorte que les bords de la bande (50) soient assemblés approximativement au centre du côté large (3).
